# EUROPÄISCHE PATENTSCHRIFT

(11) **EP 2 601 350 B1**
(45) Veröffentlichungstag und Bekanntmachung des Hinweises auf die Patenterteilung: **24.12.2014**
(21) Anmeldenummer: 11730590.4
(22) Anmeldetag: 07.07.2011
(51) Int. Cl.: E01B 27/08

(54) **ANLAGE ZUR REINIGUNG EINER SCHOTTERBETTUNG**
SYSTEM FOR CLEANING A BALLAST BED
DISPOSITIF DE NETTOYAGE D'UN LIT DE BALLAST

(30) Priorität: 02.08.2010 AT 47810 U
(43) Veröffentlichungstag der Anmeldung: 12.06.2013
(73) Patentinhaber: Plasser & Theurer Export von Bahnbaumaschinen Gesellschaft m.b.H., 1010 Wien (AT)
(72) Erfinder: THEURER, Josef, A-1010 Wien (AT); BRUNNINGER, Manfred, A-4203 Altenberg (AT)
(86) Internationale Anmeldenummer: PCT/EP2011/003398
(87) Internationale Veröffentlichungsnummer: WO 2012/016623

(56) Entgegenhaltungen:
- DE-A1- 2 550 391
- DE-A1- 3 744 231

## Beschreibung

Die Erfindung betrifft eine Anlage zur Reinigung einer Schotterbettung, bestehend aus höhenverstellbaren Raupenfahrwerken, einer Räumkette zur Aufnahme von Schotter sowie einer Siebanlage mit einer Schotterabwurfeinrichtung.

Durch DE 1 207 415 ist eine sowohl mit Schienen- als auch Raupenfahrwerken ausgestattete Maschine zur Reinigung einer gleislosen Schotterbettung bekannt. Unterhalb einer endlos ausgebildeten Eimerkette zur Schotteraufnahme befindet sich eine Siebanlage, um den aufgenommenen Schotter zu reinigen und vor dem Raupenfahrwerk auf die Bettung abzuwerfen.

Durch DE 2 550 391 bzw. AT 353 306 sind zweiwegefahrbare Schotterreinigungsmaschinen bekannt, wobei zwischen den Fahrwerken eine Aufnahmeeinrichtung sowie eine Siebanlage angeordnet sind.

Die Aufgabe der vorliegenden Erfindung liegt nun in der Schaffung einer Anlage der eingangs genannten Art, die auch in engeren Gleisbögen problemlos einsetzbar ist und eine verbesserte Anpassung an unterschiedliche Einsatzbedingungen ermöglicht.

Diese Aufgabe wird erfindungsgemäß mit einer Anlage der gattungsgemäßen Art durch folgende Merkmale gelöst:
a) einem ersten und einem an diesen angekuppelten zweiten Maschinenrahmen sind jeweils zwei Raupenfahrwerke und zwei Schienenfahrwerke zugeordnet,
b) zwischen den beiden Raupenfahrwerken des ersten Maschinenrahmens ist eine Aufnahmeeinheit der Räumkette und die Schotterabwurfeinrichtung ist zwischen den beiden Raupenfahrwerken des zweiten Maschinenrahmens angeordnet,
c) die beiden Schienenfahrwerke sind jeweils an einem vorderen bzw. hinteren Rahmenende angeordnet.

Eine derartig zusammengesetzte Anlage weist jeweils kurze Fahrwerksabstände auf, so dass die einzelnen Fahrzeuge problemlos auch in engen Gleisbögen einsetzbar sind. Außerdem kann im Falle eines Totalaushubes einer besonders verschmutzten Schotterbettung der Anlagenteil mit der Siebanlage einfach und rasch entfernt werden.

Weitere Vorteile der Erfindung ergeben sich aus der Zeichnungsbeschreibung.

Im Folgenden wird die Erfindung anhand eines in der Zeichnung dargestellten Ausführungsbeispieles näher beschrieben. Es zeigen:

Fig. 1 eine Seitenansicht und Fig. 2 eine Draufsicht auf eine Anlage zur Reinigung einer Schotterbettung.

Eine in Fig. 1 und 2 ersichtliche Anlage 1 zur Reinigung einer Schotterbettung 2 besteht im wesentlichen aus einem ersten und einem an diesen angekuppelten zweiten Maschinenrahmen 3, 4. Diesen sind jeweils zwei Raupenfahrwerke 5 und zwei Schienenfahrwerke 6 zugeordnet. Letztere sind jeweils mit einem vorderen bzw. hinterem Rahmenende 7, 8 verbunden. Jedes Raupenfahrwerk 5 ist durch einen Antrieb 9 gegenüber dem Maschinenrahmen 3, 4 relativ zu diesem höhenverstellbar ausgebildet. Wenigstens ein Raupenfahrwerk 5 und ein Schienenfahrwerk 6 jedes Maschinenrahmens 3, 4 ist mit einem Fahrantrieb 10 ausgestattet, der von einem am Maschinenrahmen 3, 4 angeordneten Motor 11 versorgt wird.

Der erste Maschinenrahmen 3 weist eine Räumkette 12 auf, deren Aufnahmeeinheit 13 zwischen den Raupenfahrwerken 5 angeordnet ist. Die Räumkette 12 ist durch Antriebe 14, 15 in Rotation versetzbar bzw. höhenverstellbar ausgeführt. Von der Räumkette 12 aufgenommener Schotter 16 wird entgegen einer Arbeitsrichtung 17 über Förderbänder 18 zu einer am zweiten Maschinenrahmen 4 angeordneten Siebanlage 19 transportiert. Dieser ist eine Schotterabwurfeinrichtung 20 zugeordnet, welche zwischen den Raupenfahrwerken 5 des zweiten Maschinenrahmens 4 angeordnet ist. Mit der Schotterabwurfeinrichtung 20 wird der gereinigte Schotter 16 zur Bildung der Schotterbettung 2 wieder eingebracht und anschließend durch eine am zweiten Maschinenrahmen 4 befindliche Verdichtvorrichtung 21 verdichtet. Bei der Reinigung anfallender Abraum wird über weitere Förderbänder 22 zu einem Speicherwagen 23 transportiert.

## Patentansprüche

1. nlage zur Reinigung einer Schotterbettung, bestehend aus höhenverstellbaren Raupenfahrwerken (5), einer Räumkette (12) zur Aufnahme von Schotter sowie einer Siebanlage (19) mit einer Schotterabwurfeinrichtung (20), **gekennzeichnet durch folgende Merkmale:**
a) einem ersten und einem an diesen angekuppelten zweiten Maschinenrahmen (3, 4) sind jeweils zwei Raupenfahrwerke (5) und zwei Schienenfahrwerke (6) zugeordnet,
b) zwischen den beiden Raupenfahrwerken (5) des ersten Maschinenrahmens (3) ist eine Aufnahmeeinheit (13) der Räumkette (12) und die Schotterabwurfeinrichtung (20) ist zwischen den beiden Raupenfahrwerken (5) des zweiten Maschinenrahmens (4) angeordnet,
c) die beiden Schienenfahrwerke (6) sind jeweils an einem vorderen bzw. hinteren Rahmenende (7, 8) angeordnet.

## Claims

1. n installation for cleaning a ballast bed, consisting of vertically adjustable crawler tracks (5), a clearing chain (12) for picking up ballast, and a screening installation (19) having a ballast discharge device (20), **characterized by the following features:**
a) two crawler tracks (5) and two on-track undercarriages (6) are associated in each case with a first machine frame (3) and a second machine frame (4) coupled to the former,
b) a receiving unit (13) of the clearing chain (12) is arranged between the two crawler tracks (5) of the first machine frame (3), and the ballast discharge device (20) is arranged between the two crawler tracks (5) of the second machine frame (4),
c) the two on-track undercarriages (6) are arranged in each case at a front or rear frame end (7, 8).

## Revendications

1. nstallation de nettoyage d'un lit de ballast, constituée de chenilles réglables en hauteur (5), d'une chaîne de dégagement (12) pour la réception de ballast ainsi que d'une installation de filtre (19) avec un dispositif de déversement de ballast (20), **caractérisée par les caractéristiques suivantes :**
a) deux chenilles (5) et deux mécanismes de roulement ferroviaires (6) sont respectivement associés à un premier châssis de machine et un second châssis de machine raccordé à celui-ci (3, 4),
b) un module de réception (13) de la chaîne de dégagement (12) est disposé entre les deux chenilles (5) du premier châssis de machine (3) et le dispositif de déversement de ballast (20) est disposé entre les deux chenilles (5) du second châssis de machine (4),
c) les deux mécanismes de roulement ferroviaires (6) sont respectivement disposés sur une extrémité de châssis avant ou arrière (7, 8).
